# EUROPÄISCHE PATENTSCHRIFT

(11) **EP 0 252 952 B1**
(45) Veröffentlichungstag und Bekanntmachung des Hinweises auf die Patenterteilung: **18.04.1990**
(21) Anmeldenummer: 87900630.2
(22) Anmeldetag: 14.01.1987
(51) Int. Cl.: D01H 13/22, B65H 63/06

(54) **VORRICHTUNG ZUM MESSEN DER BANDDICKE VON FASERBÄNDERN**
DEVICE FOR MEASURING THE THICKNESS OF SLIVERS
DISPOSITIF POUR LA MESURE DE L'EPAISSEUR DE RUBANS TEXTILES

(30) Priorität: 16.01.1986 CH 156/86
(43) Veröffentlichungstag der Anmeldung: 20.01.1988
(73) Patentinhaber: ZELLWEGER USTER AG, CH-8610 Uster (CH)
(72) Erfinder: GRUNDER, Werner, CH-8617 Mönchaltorf (CH); BAECHLER, François, CH-8610 Uster (CH); MURBACH, Erwin, CH-8606 Nänikon-Uster (CH)
(86) Internationale Anmeldenummer: CH8700003
(87) Internationale Veröffentlichungsnummer: WO8704472

(56) Entgegenhaltungen:
- CH-A- 535 711
- DE-A- 1 510 487
- DE-A- 2 031 339

## Beschreibung

Die Erfindung betrifft eine Vorrichtung zum Messen der Banddicke und der Ungleichmässigkeit von Faserbändern, vorzugsweise an Spinnereivorbereitungsmaschinen, mit einem das Faserband verdichtenden Verdichtungsorgan und mit einem an diesem angeordneten, das verdichtete Faserband in einem Messkanal mechanisch abtastenden und durch eine mit einem Dehnungsmessstreifen versehene Blattfeder gebildeten Messorgan für die Dicke und die Ungleichmässigkeit des Faserbandes.

Bei einer in der DE-PS 15 10487 beschriebenen Vorrichtung dieser Art ist der Messkanal in einer an die Austrittsöffnung des durch einen Bandtrichter gebildeten Verdichtungsorgans einstükkig anschliessenden Wandung vorgesehen und die Blattfeder ist am Bandtrichter befestigt und erstreckt sich entlang einer Erzeugenden des Bandtrichters.

Letzteres hat eine gewisse Trägheit des Messorgans zur Folge; ausserdem muss für eine Anpassung an wechselnde Bandnummern stets der gesamte Bandtrichter ausgewechselt werden.

Durch die Erfindung soll nun diese bekannte Vorrichtung dahingehend verbessert werden, dass auch sehr kurze Ungleichmässigkeiten bei hoher Bandgeschwindigkeit gemessen werden können und dass eine einfache Bereichsanpassung an wechselnde Bandnummern vorgenommen werden kann.

Diese Aufgabe wird erfindungsgemäss dadurch gelöst, dass der Messkanal in einem am Verdichtungsorgan auswechselbar angeordneten und mit einem Druckluftanschluss ausgerüsteten Messteil vorgesehen, und dass die Blattfeder quer zur Laufrichtung des Faserbandes angeordnet ist.

Die Anordnung des Messkanals in einem am Verdichtungsorgan auswechselbaren Messteil hat den Vorteil, dass für die Anpassung an wechselnde Bandnummern nicht mehr das gesamte Verdichtungsorgan, sondern lediglich der genannte Bauteil oder sogar nur ein Teil von diesem ausgewechselt zu werden braucht. Der Druckluftanschluss bietet die Möglichkeit der Ausblasung von sich ablagerndem Staub und/ oder der Kühlung der Messstelle. Durch die erfindungsgemässe Anordnung der Blattfeder kann diese so ausgelegt werden, dass sie eine sehr hohe Eigenfrequenz aufweist. Dadurch ergibt sich die Möglichkeit der Messung auch von sehr kurzen Ungleichmässigkeiten bei höheren Bandgeschwindigkeiten als bisher.

Ein Ausführungsbeispiel der Erfindung wird nachfolgend anhand der Zeichnungen näher erläutert. Es zeigt:
Fig. 1 einen Längsschnitt durch ein erstes Ausführungsbeispiels eines Bandtrichters mit einem Messorgan,
Fig. 2 eine Ansicht in Richtung des Pfeils 11 von Fig. 1,
Fig. 3 eine Ansicht in Richtung des Pfeils 111 von Fig. 2,
Fig. 4-6 Details des Messteils der Fig. 1 bis 3,
Fig. 6a eine schematische Darstellung zur Funktionserläuterung,
Fig. 7 einen Längsschnitt durch ein zweites Ausführungsbeispiels eines Bandtrichters,
Fig. 8 eine Ansicht in Richtung des Pfeiles A von Fig. 7,
Fig. 9 eine Draufsicht auf den Anschlagteil eines für den Bandtrichter von Fig. 7 geeigneten Messteils,
Fig. 10 einen Schnitt nach der Linie B-B von Fig. 9,
Fig. 11 eine Draufsicht auf eine Blattfeder mit ihrem Träger,
Fig. 12 einen Schnitt nach der Linie C-C von Fig. 11, und
Fig. 13 einen Schnitt nach der Linie E-E von Fig. 12.

In den Fig. 1 bis 3 ist ein erstes Ausführungsbeispiel eines der Verdichtung eines Faserbandes dienenden Bandtrichters T mit einer Trichterwandung 1 und einer Einlauf- und einer Austrittsöffnung 2 bzw. 3 dargestellt. Derartige Bandtrichter sind bekannt und werden insbesondere an Strekken oder Karden verwendet; an Strecken beispielsweise in Durchlaufrichtung nach dem Streckwerk und/oder vor einem Kalanderwalzenpaar. Bei Karden kann der Bandtrichter beispielsweise dem Kannenstock zugeordnet oder er kann zum Zusammenfassen des Kardenvlieses vorgesehen sein.

Der Bandtrichter T weist im Anschluss an die Austrittsöffnung 3 eine Abstufung auf, in welche ein einen Messkanal 4 aufweisender Messteil MT eingesetzt ist. Dieser besteht aus zwei Teilen, und zwar aus einem Kanalteil 5 und aus einem Anschlagteil 6, zwischen denen eine Blattfeder BF eingespannt ist. Die Blattfeder BF dient als Messorgan für die Dicke eines durch den Bandtrichter 1 und den Messkanal 4 laufenden Faserbandes.

Fig. 4 zeigt eine Ansicht der Blattfeder BF und die Figuren 5 und 6 zeigen je eine Ansicht der der Blattfeder BF zugewandten Klemmfläche des Kanalteils 5 bzw. des Anschlagteils 6. Der Aufbau des Messteils MT wird nun anhand der Figuren 1 bis 6 erläutert, wobei der Massstab jeweils 4:1 beträgt.

Der Kanalteil 5 ist von annähernd plattenförmiger Gestalt und weist an seiner Klemmfläche den mit einem kegeligen Einlaufteil versehenen Messkanal 4 auf, welcher durch eine Nut im Kanalteil 5 gebildet ist. An der gegenüberliegenden Fläche ist der Kanalteil 5 mit einer quer zum Messkanal 4 verlaufenden Zentrierrippe 7 versehen, welche in eine entsprechende Nut in der Abstufung des Bandtrichters T eingerastet ist. Dadurch ist der Kanalteil 5 und mit ihm der ganze Messteil MT relativ zum Bandtrichter T in zwei Koordinatenrichtungen fixiert. Die Fixierung in der dritten Koordinatenrichtung, das ist in Fig. 1 die Richtung senkrecht zur Zeichnungsebene, erfolgt mittels zweier Schrauben 8, welche durch entsprechende Bohrungen 9 des Anschlagteils 6 und Schlitze 10 und 11 in der Blattfeder BF bzw. im Kanalteil 5 gestossen und in Gewindebohrungen 12 des Bandtrichters T eingeschraubt sind.

Da die Schrauben 8 gleichzeitig zur Befestigung des Messteils MT am Bandtrichter T dienen, kann der Messteil durch blosses Lösen und Anziehen der Schrauben 8 ausgewechselt und somit die aus dem Bandtrichter T und dem Messteil MT bestehende Vorrichtung einfach an wechselnde Bandnummern angepasst werden.

Die Blattfeder BF besteht darstellungsgemäss (siehe insbesondere Fig. 4) aus einem Messbalken 13 und aus zwei Torsionsstäben 14, durch welche der Messbalken 13 an einem Verbindungsteil 15 befestigt ist. Die aus den genannten Teilen bestehende Blattfeder BF ist einstükkig gefertigt und ist an den beiden in Fig. 4 durch eine Schraffur markierten Stellen 16 im Uebergangsbereich zwischen Verbindungsteil 15 und Torsionsstäben 14 zwischen Kanalteil 5 und Anschlagteil 6 eingeklemmt. Der Messbalken 13 der Blattfeder BF liegt quer über dem Messkanal 4 und wird dabei an seinen Enden durch zwei Auflageflächen 17 des Anschlagteils 6 am Wegschwenken vom Messkanal 4 gehindert.

Ein aus dem Bandtrichter 1 kommendes, durch den Messkanal 4 laufendes Faserband wird durch den Messbalken 13 im Messkanal 4 komprimiert und erzeugt auf den Messbalken 13 einen Druck, dessen absoluter Wert mit zunehmender Banddicke reproduzierbar zunimmt. Jede Aenderung der Banddicke bewirkt eine entsprechende Aenderung dieses Druckes und der auf den Messbalken 13 wirkenden Kraft. Zufolge der Anschlagfläche 17 kann der Messbalken 13 nicht vom Messkanal 4 wegschwenken, sondern erfährt eine Durchbiegung und im Messbalken 13 entsteht an seiner einen Oberfläche eine positive und an seiner anderen Oberfläche eine negative Dehnung, welche zur einwirkenden Kraft proportional und damit ein Mass für die Banddicke ist. Die mechanische Grösse Dehnung wird mittels auf dem Messbalken 13 angeordneter Dehnungsmesstreifen in eine elektri--sche Grösse umgewandelt (siehe Fig. 6a).

Wie insbesondere Fig. 2 entnommen werden kann, liegen die Auflageflächen 17 weniger als 1 mm vor dem sie verbindenden Steg des Anschlagteils 6. Damit ist die mögliche maximale Durchbiegung des Messbalkens 13 auf diese Distanz begrenzt und der genannte Steg zwischen den beiden Anschlagflächen 17 wirkt als Anschlag gegen Ueberdehnung oder Ueberbeanspruchung.

Wie den Fig. 2 und 3 entnommen werden kann, ist am Anschlagteil 6 an beiden Seitenwänden quer zum Messkanal 4 des Kanalteils 5 je ein Röhrchen oder Nippel 18 angesetzt. Die Röhrchen sind je in einer die entsprechende Seitenwand durchstossenden Bohrung 19 befestigt. Eines der Röhrchen 18 dient zur Zuführung der elektrischen Anschlüsse, das andere ermöglicht eine einfache Reinigung und Kühlung des Messteils MT mittels Druckluft. Dabei erfolgt die Reinigung durch intermittierende und die Kühlung durch ständige Zufuhr von Druckluft.

Die beiden Torsionsstäbe 14, welche den Messbalken 13 positionieren und dessen Drehpunkt festlegen, erfüllen zusätzlich noch die weitere wichtige Aufgabe der Verhinderung des Knack-Effektes bei einer örtlichen Erwärmung des Messbalkens 13 durch das durchlaufende Faserband und verhindern somit das Auftreten mechanischer Spannungen infolge von Temperaturschwankungen. Damit der Messbalken 13 durch das Faserband nicht abgenützt wird, ist er an seiner das Faserband kontaktierenden Seite mit einem Druckplättchen 20 aus Hartmetall oder Keramik versehen, welches auf den Messbalken 13 appliziert ist. Zusätzlich zu den Dehnungsmessstreifen kann auf dem Messbalken 13 oder in dessen Bereich noch ein Temperaturfühler für die Berücksichtigung etwaiger Temperaturschwankungen vorgesehen sein.

In Fig. 6a ist die prinzipielle Anordnung der Dehnungsmessstreifen auf dem Messbalken 13 sowie die Auswertung von deren Signalen dargestellt. Die Figur zeigt schematisch den gegen die Anschlagflächen 17 abgestützten Messbalken 13, auf dessen Druckplättchen 20 durch ein Faserband eine Kraft F wirken würde. Zur Auswertung der dadurch entstehenden Dehnung an den beiden Oberflächen des Messbalkens 13 sind an diesen je zwei Dehnungsmessstreifen D1 und D3 bzw. D2 und D4 angeordnet.

Die Dehnungsmessstreifen liegen symmetrisch zum gedachten Angriffspunkt der Kraft F in der Mitte des Messkanals 4 (Fig. 5). Dadurch ist gewährleistet, dass durch die Umgebungstemperatur oder durch eine örtliche Erwärmung des Messbalkens 13 infolge von Reibung des Faserbandes verursachte Störeffekte voll kompensiert werden.

Jeder Dehnungsmessstreifen D1 bis D4 hat einen bestimmten elektrischen Widerstand R1 bis R4, wobei diese Widerstände alle gleich sind. Da die relative Widerstandsänderung bei Durchbiegung des Messbalkens 13 bekanntlich proportional zur Dehnung der Dehnungsmessstreifen ist, kann die Bestimmung der Dehnung durch eine Messung dieser Widerstandsänderung erfolgen. Dies erfolgt mit Hilfe einer Wheatstoneschen Brückenschaltung, welche aus vier Zweigen besteht, die von den ringförmig zusammengeschalteten Widerständen R1 bis R4 gebildet werden. Wenn man nun an die Anschlusspunkte zwischen den Widerständen R4 und R1 einerseits und R2 und R3 anderseits eine Speisespannung UE anlegt, dann kann man an den beiden übrigen Anschlusspunkten eine zur Brükkenverstimmung proportionale Ausgangsspannung UA abgreifen, welche ihrerseits der Summe der Dehnung der einzelnen Dehnungsmessstreifen D1 bis D4 proportional ist.

Da der Messbalken 13 relativ kurz ist und eine hohe Federkonstante und kleine Masse hat, weist er eine sehr hohe Eigenfrequenz auf und ermöglicht die Messung von sehr kurzen Ungleichmässigkeiten der Banddicke bei hoher Durchlaufgeschwindigkeit des Faserbandes. Weitere Vorteile der beschriebenen Vorrichtung sind die folgenden:
- Einfache Bereichsanpassung des Bandtrichters 1 durch Auswechseln der Bandführung (Kanalteil 5).
- Möglichkeit der Anordnung des Messorgans sehr nahe an der Abzugsvorrichtung.
- Einfache Möglichkeit der Reinigung des Messorgans.
- Schutz des Messorgans gegen externe mechanische Einwirkungen.
- Schutz des Messbalkens 13 gegen Ueberdehnung durch mechanischen Anschlag.
- Praktische Unabhängigkeit des Messorgans von Temperaturschwankungen.
- Weitgehende Unabhängigkeit des Messorgans von Schwankungen der Faserfeinheit des Faserbandes.

In den Figuren 7 bis 13 ist ein zweites Ausführungsbeispiel eines Bandtrichters T' (Fig. 7, 8), eines zur Verwendung mit diesem geeigneten Anschlagteils 6' (Fig. 9, 10) und einer passenden Blattfeder BF' (Fig. 11-13) dargestellt. Dabei beträgt der Massstab bei den Figuren 7 und 8 2:1 und bei den Figuren 9-13 5:1.

Der Bandtrichter T' gleicht prinzipiell dem in den Fig. 1 bis 3 dargestellten Bandtrichter T und weist gegenüber diesem als Hauptunterschied eine Austrittsöffnung 3' von annähernd ovalem oder länglichem Querschnitt auf. Diese Form führt zu einer entsprechenden Verformung des Querschnitts des Faserbandes, so dass die Blattfeder an diesem nicht mehr tangential sondern entlang einer Seitenfläche anliegt.

Der Bandtrichter T' weist ebenfalls im Anschluss an die Austrittsöffnung 3' eine Abstufung auf, in welche ein Messteil eingesetzt und durch Schrauben (nicht dargestellt) fixiert ist. Während beim Messteil MT des ersten Ausführungsbeispiels (Fig. 1-6) bezogen auf Fig. 1 der Kanalteil 5 unten und der Anschlagteil 6 oben liegt, ist dies beim zweiten Ausführungsbeispiel der Fig. 7 bis 13 umgekehrt. Auf der Abstufung des Bandtrichters T' liegt also unmittelbar der Anschlagteil 6' (Fig. 9, 10) auf und oberhalb von diesem ist der Kanalteil angeordnet. Die Blattfeder BF' (Fig. 11-13) ist zwischen diesen beiden Teilen eingespannt. Welcher der beiden Teile, Kanalteil oder Anschlagteil, unmittelbar auf der Abstufung des Bandtrichters T oder T' aufliegt, ist jedoch nicht erfindungswesentlich.

Der Kanalteil des zweiten Ausführungsbeispiels entspricht praktisch dem Kanalteil 5 (Fig. 1) des ersten Ausführungsbeispiels und ist deswegen nicht dargestellt. Dagegen besteht beim Anschlagteil und bei der Blattfeder zwischen den beiden Ausführungsbeispielen eine Reihe von Unterschieden, welche nun anhand der Figuren 9-13 erläutert werden sollen. Da insbesondere die Blattfedern verschieden sind, soll zuerst die Blattfeder beschrieben werden.

Wie den Fig. 11-13 entnommen werden kann, besteht die Blattfeder BF' im wesentlichen aus einem deren Randpartie bildenden dickeren Trägerteil 21 und aus einem Messbalken 13', welcher an seiner einen Stirnseite direkt und an seinem anderen Ende über einen Torsionsstab 14' mit dem Trägerteil 21 verbunden ist. Da auch die Blattfeder BF' aus einem Stück gefertigt ist, bezeichnet "verbunden" in diesem Zusammenhang selbstverständlich nicht eine Verbindung zweier verschiedener Teile sondern die Grenze zweier Bereiche ein und desselben Teils. Die Blattfeder BF' weist zwei Bohrungen 22 für den Schrauben 8 (Fig. 1) entsprechende Befestigungsschrauben zur Grobjustierung im Messteil auf. Die Feinjustierung erfolgt durch in einem zweiten Paar von Bohrungen 23 geführte und in entsprechende Gewinde 24 des Anschlagteils 6' (Fig. 9) geschraubte Schrauben (nicht dargestellt).

Der Messbalken 13' weist an seinem das durchlaufende und zu messende Faserband kontaktierenden Bereich eine Verdickung 25 mit dem Druckplättchen 20 auf. Die vier Dehnungsmessstreifen sind an der vom Druckplättchen 20 abgewandten Fläche des Messbalkens 13', vorzugsweise im Bereich zwischen der Verdickung 25 und dem in den Trägerteil 21 übergehenden stirnseitigen Ende des Messbalkens 13, angeordnet.

Der Anschlagteil 6' (Fig. 9, 10) ist an die Blattfeder BF' entsprechend angepasst und weist an seinem Rand eine annähernd U-förmige Auflagefläche 26 für die Blattfeder BF' sowie im Bereich des Messbalkens 13' eine gegen die Auflagefläche 26 zurückgesetzte Abstufung 27 auf. Die Abstufung 27 wird durch einen im Bereich des Druckplättchens 20 (Fig. 11) angeordneten Steg 28 zweigeteilt. Der Steg 28 überragt zwar die Abstufung 27, liegt aber tiefer als die Auflagefläche 26 und bildet einen die Durchbiegung des Messbalkens 13' begrenzenden Anschlag.

Wie den Fig. 9 und 10 weiter zu entnehmen ist, weist der Anschlagteil 6' ausserdem zwei kammerartige Ausfräsungen 29 und 30 auf. In die Kammern 29 und 30 mündet je eine die entsprechende Seitenwand des Anschlagteils 6' durchstossende Bohrung 19 und zumindest in einer der Bohrungen 19 ist ein Röhrchen 18 befestigt. Durch dieses Röhrchen 18 sind via Kammer 30 und Abstufung 27 die elektrischen Anschlüsse der Dehnungsmessstreifen nach aussen geführt. In der in die Kammer 29 mündenden Bohrung 19 ist ein Nippel befestigt (nicht dargestellt), durch den zur Reinigung und Kühlung der Messstelle von aussen Druckluft in den Anschlagteil 6' geblasen wird, welche via Kammer 29 und Steg 28 über den Messbalken 13' gelangt.

Wenn man die Fig. 9 und 11 vergleicht, dann erkennt man, dass die Blattfeder BF' grössere Abmessungen aufweist, als die entsprechende Fläche des Anschlagteils 6'. Dies rührt davon her, dass die zum dargestellten Anschlagteil 6' passende Blattfeder BF' an ihrem in Fig. 11 oberen und linken Rand nur bis zu der gestrichelt eingezeichneten Linie G reicht. Die Blattfeder BF' hat in diesem Fall einen annähernd L-förmigen Trägerteil 21 und die in Fig. 11 linke Bohrung 23 befindet sich zwischen dem Torsionsstab 14' und der benachbarten Bohrung 22.

Die in den Fig. 11-13 dargestellte Variante der Blattfeder BF', bei deren Verwendung der Anschlagteil 6' und selbstverständlich auch der Kanalteil 5 (Fig. 1) entsprechend zu modifizieren wären, zeichnet sich dadurch aus, dass der Messbalken 13' und der Torsionsstab 14' allseitig vom Trägerteil 21 umgeben und dadurch gegen äussere Einwirkungen optimal geschützt sind. Wenn die Blattfeder BF' die durch die Umrandung G angedeuteten kleineren Abmessungen hat, dann liegen sowohl der Messbalken 13' als auch der Torsionsstab 14' am äusseren Rand des Messteils MT (Fig. 1) und können dadurch durch äussere Einwirkung beschädigt werden. Bei der in den Fig. 11 bis 13 dargestellten Blattfeder BF' ist dies durch die ausserhalb der Umrandung G liegende partie 21' des Trägerteils 21, welche eine Abschirmung für Messbalken 13' und Torsionsstab 14' bildet, ausgeschlossen.

## Patentansprüche

1. Vorrichtung zum Messen der Banddicke und der Ungleichmässigkeit von Faserbändern, vorzugsweise an Spinnereivorbereitungsmaschinen, mit einem das Faserband verdichtenden Verdichtungsorgan und mit einem an diesem angeordneten, das verdichtete Faserband in einem Messkanal mechanisch abtastenden und durch eine mit einem Dehnungsmessstreifen versehene Blattfeder gebildeten Messorgan für die Dicke und die Ungleichmässigkeit des Faserbandes, dadurch gekennzeichnet, dass der Messkanal (4) in einem am Verdichtungsorgan (T, T') auswechselbar angeordneten und mit einem Druckluftanschluss (19) ausgerüsteten Messteil (MT) vorgesehen, und dass die Blattfeder (BF, BF') quer zur Laufrichtung des Faserbandes angeordnet ist.

2. Vorrichtung nach Anspruch 1, dadurch gekennzeichnet, dass der Messteil (MT) durch einen Kanalteil (5) und einen Anschlagteil (6, 6') gebildet ist, zwischen denen die Blattfeder (BF, BF') eingespannt ist.

3. Vorrichtung nach Anspruch 2, dadurch gekennzeichnet, dass die Blattfeder (BF, BF') einen Messbalken (13, 13') aufweist, welcher an einem Träger (15, 16; 21) federnd gelagert ist.

4. Vorrichtung nach Anspruch 3, dadurch gekennzeichnet, dass der Messbalken (13) an seinen Enden über Torsionsstäbe (14) gelagert ist.

5. Vorrichtung nach Anspruch 4, dadurch gekennzeichnet, dass der Messbalken (13) an seiner am Faserband anliegenden und an der gegenüberliegenden Seite mit mehreren, vorzugsweise mit je zwei Dehnungsmessstreifen (D1, D3; D2, D4) versehen ist.

6. Vorrichtung nach Anspruch 5, dadurch gekennzeichnet, dass die Dehnungsmessstreifen (D1, D3; D2, D4) an jeder Seite des Messbalkens (13) symmetrisch zur Längsachse des Messkanals (4) angeordnet sind.

7. Vorrichtung nach Anspruch 4, dadurch gekennzeichnet, dass die vom Messbalken (13) abgewandten Enden der Torsionsstäbe (14) über einen Verbindungsteil (15) verbunden sind.

8. Vorrichtung nach Anspruch 4, dadurch gekennzeichnet, dass der Anschlagteil (6) im Bereich des Messbalkens (13) zwei Auflageflächen (17) für dessen Enden aufweist.

9. Vorrichtung nach Anspruch 8, dadurch gekennzeichnet, dass der Anschlagteil (6) zwischen den beiden Auflageflächen (17) einen gegenüber dem Messbalken (13) zurückversetzten Steg zur Begrenzung der Durchbiegung des Messbalkens aufweist.

10. Vorichtung nach Anspruch 9, dadurch gekennzeichnet, dass der Anschlagteil (6) im Anschluss an seine den Verbindungsteil (15) einspannende Partie ein U-förmiges Profil aufweist, wobei die Auflageflächen an dessen Seitenwänden vorgesehen sind, und dass der Druckluftanschluss (19) für die Reinigung und/oder Kühlung des Innenraums des Messteils (MT) und des Messbalkens (13) in einer der Seitenwände vorgesehen ist.

11. Vorrichtung nach Anspruch 3, dadurch gekennzeichnet, dass der Messbalken (13') an seinem einen Ende unmittelbar und an seinem anderen Ende über ein Torsionsstab (14') am Träger (21) gelagert ist.

12. Vorrichtung nach Anspruch 4 oder 11, dadurch gekennzeichnet, dass der Messbalken (13, 13') an seiner am Faserband anliegenden Seite im Bereich der Längsachse des Messkanals (4) mit einem Druckplättchen (20) aus vorzugsweise Hartmetall oder Keramik versehen ist.

13. Vorrichtung nach Anspruch 12, dadurch gekennzeichnet, dass die Blattfeder (BF, BF') aus einem Stück hergestellt ist.

14. Vorrichtung nach den Ansprüchen 11 und 13, dadurch gekennzeichnet, dass der den Träger (21) bildende Teil der Blattfeder (BF') eine grössere Dicke aufweist als der Messbalken (13').

15. Vorrichtung nach Anspruch 14, dadurch gekennzeichnet, dass der Träger (21) eine L-förmige Gestalt aufweist, und dass der Messbalken (13') direkt an dem einen und über den Torsionsstab (14') an dem anderen Schenkel des Trägers gelagert ist.

16. Vorrichtung nach Anspruch 15, dadurch gekennzeichnet, dass am Träger (21) ein zusätzlicher Teil (21') zum Schutz des Messbalkens (13') und des Torsionsstabs (14') gegen äussere Einwirkungen vorgesehen ist.

17. Vorrichtung nach Anspruch 16, dadurch gekennzeichnet, dass der zusätzliche Teil (21') ebenfalls L-förmige Gestalt aufweist und mit dem Träger (21) zu einem rechteckförmigen, einstückigen Plättchen zusammengesetzt ist, und dass Messbalken (13') und Torsionsstab (14') im Innenteil dieses Plättchens angeordnet sind.

18. Vorrichtung nach Anspruch 11, dadurch gekennzeichnet, dass das Verdichtungsorgan (T') eine Austrittsöffnung (3') für das Faserband mit einem ovalen oder länglichen Querschnitt aufweist, und dass der Messbalken (13') parallel zu einer der längeren Seitenkanten der Austrittsöffnung orientiert ist.

19. Vorrichtung nach den Ansprüchen 11 und 12, dadurch gekennzeichnet, dass der Anschlagteil (6') eine Auflagefläche (26) für die Blattfeder (BF') sowie im Bereich des Messbalkens (13') eine gegen die Auflagefläche zurückgesetzte Abstufung (27) aufweist, welche durch einen im Bereich des Druckplättchens (20) angeordneten Steg (28) unterteilt ist, dessen dem Messbalken zugewandte Fläche im Niveau zwischen der Auflagefläche und der Abstufung liegt und einen Anschlag für den Messbalken bildet.

20. Vorrichtung nach Anspruch 19, dadurch gekennzeichnet, dass im Anschlagteil (6') zwei Kammern (29, 30) vorgesehen sind, von denen die erste (29) mit beiden Teilen und die zweite mit einem Teil der Abstufung (27) verbunden ist, dass von beiden Kammern je eine Bohrung (19) im Anschlagteil nach aussen führt, und dass die in die erste Kammer mündende Bohrung als Druckluftanschluss und die in die zweite Kammer mündende Bohrung für die Durchführung elektrischer Leitungen zu auf dem Messbalken (13') angeordneten Dehnungsmessstreifen vorgesehen ist.

## Revendications

1. Dispositif pour la mesure de l'épaisseur et de l'irrégularité de rubans textiles, de préférence pour machine de préparation de filature, avec un organe de serrage destiné au serrage du ruban textile et un organe de mesure palpant mécaniquement la bande textile à serrer dans un canal de mesure et formé par un ressort à lame pourvu d'une jauge de contrainte, pour l'épaisseur et l'irrégularité du ruban textile, caractérisé en ce que le canal de mesure (4) est disposé dans une partie de mesure disposée de façon échangeable à l'organe de serrage (T, T') et équipée d'un raccord d'air sous pression (19), et en ce que la lame à ressort (BF, BF') est disposée perpendiculairement à la direction de déplacement du ruban textile.

2. Dispositif selon la revendication 1, caractérisé en ce que la partie de mesure (MT) est formée par une partie de canal (5) et une partie de butée (6, 6'), entre lesquelles est enserré le ressort à lame (BF, BF').

3. Dispositif selon la revendication 2, caractérisé en ce que le ressort à lame (BF, BF') comporte une poutre de mesure (13, 13') qui est supportée élastiquement à un support (15, 16; 21).

4. Dispositif selon la revendication 3, caractérisé en ce que la poutre de mesure (13) est supportée à ses extrémités par l'intermédiaire de barres de torsion (14).

5. Dispositif selon la revendication 4, caractérisé en ce que la poutre de mesure (13) est pourvue à son côté en application au ruban de textile et à son côté opposé de plusieurs et de préférence de deux jauge de contrainte (D1, D3; D2, D4).

6. Dispositif selon la revendication 5, caractérisé en ce que les jauges de contrainte (D1, D3; D2, D4) sont disposées de chaque côté de la poutre de mesure (13), symétriquement par rapport à l'axe longitudinal du canal de mesure (4).

7. Dispositif selon la revendication 4, caractérisé en ce que les extrémités éloignées de la poutre de mesure (13), des barres de torsion (14) sont reliées par un élément ou une partie de liaison (15).

8. Dispositif selon la revendication 4, caractérisé en ce que la partie de butée (6) comporte dans la zone de la poutre de mesure (13) deux surfaces d'appui (17) pour ses extrémités.

9. Dispositif selon la revendication 8, caractérisé en ce que la partie de butée (6) comporte entre les deux surfaces d'appui (17) une barrette disposée en retrait par rapport à la poutre de mesure (13), pour la limitation de la flexion de la poutre de mesure.

10. Dispositif selon la revendication 9, caractérisé en ce que la pièce de butée (6) comporte dans le prolongement dans sa partie enserrant l'élément de liaison (15) un profilé en forme de U, les surfaces d'appui étant prévues aux parois latérales de celui-ci, et en ce que le raccord d'air sous pression (19) est prévu pour le nettoyage et/ou le refroidissement de l'espace interne de la partie de mesure (MT) et la poutre de mesure (13) dans une des parois latérales.

11. Dispositif selon la revendication 3, caractérisé en se que la poutre de mesure (13') est supportée à une de ses extrémités directement et à son autre extrémité par l'intermédiaire d'une barre de torsion (14') au support (21).

12. Dispositif selon la revendication 4 ou 11, caractérisé en ce que la poutre de mesure (13,13') est pourvue à son côté en application au ruban textile dans la zone de l'axe longitudinal du canal de mesure (4) d'une plaquette de pression (20) de préférence en un métal dur ou en céramique.

13. Dispositif selon la revendication 12, caractérisé en ce que le ressort à lame (BF, BF') est realisé en une pièce.

14. Dispositif selon la revendication 11 et 13, caractérisé en ce que la partie formant le support (21) du ressort à lame (BF') présente une épaisseur plus grande que la poutre de mesure (13').

15. Dispositif selon la revendication 14, caractérisé en ce que le support (21) présente la forme d'un L, et en ce que la poutre de mesure (13') est supportée directement à l'une et par l'intermédiaire d'une barre de torsion (14') à l'autre branche du support.

16. Dispositif selon la revendication 15, caractérisé en ce qu'au support (21) est prévue une partie supplémentaire (21') pour la protection de la poutre de mesure (13') et de la barre de torsion (14') contre des influences externes.

17. Dispositif selon la revendication 16, caractérisé en ce que la pièce supplémentaire (21) présente également la forme d'un L et est assemblée avec le support (21) pour former une plaquette rectangulaire, en une pièce, et en ce que la poutre de mesure (13') et la barre de torsion (14') sont disposées dans la partie interne de cette plaquette.

18. Dispositif selon la revendication 11, caractérisé en ce que l'organe de serrage (T') comporte une ouverture de sortie (3') pour le ruban textile, ayant une section transversale ovale ou oblongue, et en ce que la poutre de mesure (13') est orientée parallèlement à une des arêtes plus longues de l'ouverture de sortie.

19. Dispositif selon les revendications 11 et 12, caractérisé en ce que la partie de butée (6') comprend une surface d'appui (26) pour le ressort à lame (BF') et, dans la zone de la poutre de mesure (13'), une gradation (2) en retrait par rapport à la surface d'appui, qui est divisée par une barrette (28) dans la zone de la plaquette de pression (20), dont la surface en regard de la poutre de mesure se trouve à niveau entre la surface d'appui et la gradation et forme une butée pour la poutre de mesure.

20. Dispositif selon la revendication 19, caractérisé en ce que dans la partie de butée (6') sont prévues deux chambres (29, 30) dont la première est reliée aux deux parties et dont la seconde est reliée à une partie de la gradation (27), qu'un alésage (19) s'étend vers l'extérieur à partir de chaque chambre, et en ce que l'alésage débouchant dans la première chambre est prévu comme raccord d'air sous pression et l'alésage débouchant dans la deuxième chambre est prévu pour le passage des conducteurs électriques pour les jauges à contrainte disposées sur la poutre de mesure (13').

## Claims

1. An apparatus for measuring the thickness and irregularity of fibre slivers, preferably on machinery used in preparation for spinning, with a compression member which compresses the fibre sliver, and a measuring device which is arranged thereon, mechanically scans the compressed fibre sliver in a measuring duct and is formed by a leaf spring provided with a resistance strain gauge, for measuring the thickness and irregularity of the fibre sliver, characterized in that the measuring duct (4) is provided in a measuring member (MT) arranged removably on the compression member (T, T') and equipped with a compressed air connection (19), and in thatthe leaf spring (BF, BF') is arranged transversely to the direction of travel of the fibre sliver.

2. An apparatus according to Claim 1, characterized in that the measuring member (MT) is formed by a duct part (5) and a stop part (6, 6'), between which the leaf spring (BF, BF') is clamped.

3. An apparatus according to Claim 2, characterized in that the leaf spring (BF, BF') has a measuring beam (13,13')which is spring mounted on a support (15, 16; 21).

4. An apparatus according to Claim 3, characterized in that the measuring beam (13) is mounted at its ends via torsion rods (14).

5. An apparatus according to Claim 4, characterized in that the measuring beam (13) is provided on its side which rests on the fibre sliver and on the opposite side with in each case a plurality of resistance strain gauges, preferably with two resistance strain gauges (D1, D3; D2, D4).

6. An apparatus according to Claim 5, characterized in that the resistance strain gauges (D1, D3; D2, D4) are arranged on each side of the measuring beam (13) symmetrically to the longitudinal axis of the measuring duct (4).

7. An apparatus according to Claim 4, characterized in that the ends of the torsion rods (14) remote from the measuring beam (13) are connected via a connecting part (15).

8. An apparatus according to Claim 4, characterized in that the stop part (6) has, in the region of the measuring beam (13), two contact faces (17) for the ends thereof.

9. An apparatus according to Claim 8, characterized in that the stop part (6) has, between the two contact faces (17), a web which is set back from the measuring beam (13) for limiting the deflection of the measuring beam.

10. An apparatus according to Claim 9, characterized in that the stop part (6) has a U-shaped profile adjacent to its portion clamping the connecting part (15), the contact faces being provided on its lateral walls, and in that the compressed air connection (19) is provided in one of the lateral walls for cleaning and/or cooling the interior of the measuring member (MT) and of the measuring beam (13).

11. An apparatus according to Claim 3, characterized in that the measuring beam (13') is mounted on the support (21) directly at one end and via a torsion rod (14') at its other end.

12. An apparatus according to Claim 4 or 11, characterized in that, on its side lying on the fibre sliver, the measuring beam (13,13') is provided in the region of the longitudinal axis of the measuring duct (4) with a pressure plate (20) preferably composed of hard metal or ceramic material.

13. An apparatus according to Claim 12, characterized in that the leaf spring (BF, BF') is produced from one piece.

14. An apparatus according to Claims 11 and 13, characterized inthatthe part of the leaf spring (BF') forming the support (21) is thicker than the measuring beam (13').

15. An apparatus according to Claim 14, characterized in that the support (21) has an L-shaped configuration and inthatthe measuring beam (13') is mounted directly on one arm of the support and via the torsion rod (14') on the other arm of the support.

16. An apparatus according to Claim 15, characterized in that an additional member (21') for protecting the measuring beam (13') and the torsion rod (14') from external influences is provided on the support (21).

17. An apparatus according to Claim 16, characterized in thatthe additional member (21') also has an L-shaped configuration and is combined with the support (21) to form a rectangular one-piece plate, and in that the measuring beam (13') and torsion rod (14') are arranged in the internal portion of this plate.

18. An apparatus according to Claim 11, characterized in thatthe compression member (T') has an outlet opening (3') for the fibre sliver with an oval or oblong cross-section, and in thatthe measuring beam (13') is orientated parallel to one of the longer side edges of the outlet opening.

19. An apparatus according to Claims 11 and 12, characterized in that the stop member (6') has a contact face (26) for the leaf spring (BF') and, in the region of the measuring beam (13'), a stepped portion (27) which is set back towards the contact face and is divided by a web (28) which is arranged in the region of the pressure plate (20) and whose face turned towards the measuring beam lies at a level between the contact face and the stepped portion and forms a stop for the measuring beam.

20. An apparatus according to Claim 19, characterized in that two chambers (29, 30) are provided in the stop member (6'), of which the first (29) is connected to both parts and the second to one part of the stepped portion (27), in that a respective passage (19) in the stop member leads to the outside from each chamber, and in that the passage opening into the first chamber is provided as a compressed air connection and the passage opening into the second chamber is provided for guiding electric cables to resistance strain gauges arranged on the measuring beam (13').
